# EUROPÄISCHE PATENTSCHRIFT

(11) **EP 0 068 300 B1**
(45) Veröffentlichungstag und Bekanntmachung des Hinweises auf die Patenterteilung: **06.03.1985**
(21) Anmeldenummer: 82105259.4
(22) Anmeldetag: 16.06.1982
(51) Int. Cl.: F42B 19/06, F42B 15/02, F41G 7/34

(54) **Anordnung zur Kursausrichtung von in Flüssigkeiten bewegten Raketen**
Device for the course stabilization of a rocket moving in a liquid medium
Dispositif pour stabiliser la trajectoire d'une roquette qui se déplace dans un environnement liquide

(30) Priorität: 26.06.1981 DE 3125108
(43) Veröffentlichungstag der Anmeldung: 05.01.1983
(73) Patentinhaber: BASF Aktiengesellschaft, 67063 Ludwigshafen (DE)
(72) Erfinder: Wisseroth, Karl, Dr., D-6700 Ludwigshafen (DE)

## Beschreibung

Die Erfindung betrifft eine Anordnung zur horizontalen Kursausrichtung von in Flüssigkeiten bewegten Raketen.

Raketen, die in Flüssigkeiten - z. B. Wasser - betrieben werden, werden zum Beispiel dazu verwendet, Sprengstoffe an zu zerkleinernde Feststoffmaterialien heranzutragen. So etwa bei der sprengenden Zertrümmerung von Steinkohle in einem mit Flüssigkeit gefüllten und im Abbau befindlichen Kohleflöz. Zu diesem Zwecke wird die Sprengstoff tragende Rakete durch eine Bohrung von Übertage dem Flöz zugeführt. Nach Erreichen der Abbausohle richtet sich die Rakete im allgemeinen durch Schwerpunktsregulation selbsttätig in einen beabsichtigten Höhenwinkel aus, welcher überwiegend der Horizontalen oder nur geringfügig von ihr abweichenden Richtungen entspricht. Der Azimutalwinkel bleibt dagegen unbestimmt, so daß nach erfolgter Zündung des Treibsatzes sich die Rakete in jede zufällig eingestellte horizontale Richtung bewegen wird. Es ist aber gewöhnlich erwünscht, den Kohleabbau in einer ganz bestimmten - z. B. durch die geologischen Verhältnisse bedingten - Richtung vorzunehmen.

Es stellte sich daher die Aufgabe, eine Anordnung zu entwickeln, durch die die Bewegungs.. richtung von in Flüssigkeiten bewegten Raketen auch bezüglich ihrer azimutalen Orientierung eingestellt werden kann.

Die Aufgabe wurde dadurch gelöst, daß der Raketenkörper mit einem Magneten verbunden ist und die Raketenachse und die magnetische Achse des Magneten einen azimutalen Winkel α bilden, der in bezug auf den geomagnetischen Meridian die Zielrichtung der Rakete bestimmt.

Weitere Einzelheiten und Vorteile der erfindungsgemäßen Anordnung ergeben sich aus einem anhand der Zeichnung nachfolgend beschriebenen Ausführungsbeispiel. Es zeigt
Fig. 1 einen Raketenkörper mit einem Stabmagneten in schematischer Darstellung,
Fig. 2 eine sphärische Darstellung der Kursausrichtung,
Fig. 3 schematisch eine Schwerpunktverlagerung des Raketenkörpers mit Hilfe des Stabmagneten.

In Fig. 1 ist die erfindungsgemäße Anordnung zur horizontalen Kursausrichtung schematisch wiedergegeben. Sie besteht aus dem zu bewegenden Raketenkörper 1 und einem außen oder innen daran befestigten Stabmagneten 2. Dieser ist durch Schrauben oder Zapfen oder andere geeignete Befestigungsmittel so am Raketenkörper festgelegt, daß die Raketenachse 3 und die Achse 4 des Stabmagneten 2 einen azimutalen Winkel a bilden, der in bezug auf den geomagnetischen Meridian 5 die Zielrichtung der Rakete bestimmt (Fig. 2).

Die ausrichtende Kraft K ist definiert durch das am Drehpunkt des Raketenkörpers wirkende Drehmoment nach der mathematischen Beziehung wobei mit a der Kraftarm bezeichnet ist und H die erdmagnetische Feldstärke, M das magnetische Moment des Stabmagneten 2 und n der azimutale Winkel bedeuten.

Das erdmagnetische Feld ist verhältnismäßig schwach. Durch geeignete Wahl des magnetischen Moments des Stabmagneten kann jedoch die erforderliche Direktionskraft K erreicht werden. Die aufzuwendende Kraft K dient der Überwindung sowohl von Trägheitskräften, die dem Trägheitsmoment der zu orientierenden Rakete entsprechen, worin α die Winkelbeschleunigung ist, wie auch der in einer Flüssigkeit bereits merklichen Reibungskräfte. Die verfügbaren Dauermagnete besitzen ausreichend hohe Remanenzflußdichten, mit denen sich sowohl die Trägheitskräfte wie auch die Reibungskräfte leicht überwinden lassen. Die Reibungskräfte erwiesen sich in einer Hinsicht sogar als nützlich, indem sie das Einpendeln in die Endlage durch starkes Dämpfen der Drehbewegung unterstützen.

Der Stabmagnet 2 kann als zusätzlicher Ballast mit der Rakete verbunden werden, wie es etwa Fig. 3 veranschaulicht. Durch Verlagern des Ra ketenschwerpunktes Sp kann hierdurch gleichzeitig auch noch eine Orientierung des Höhenwinkels /l der Raketenrichtung bewirkt werden. Durch diese kombinierte Maßnahme ist praktisch jeder Punkt P eines kugelförmigen Bezugsraumes um den Schwerpunkt der Rakete erreichbar (Fig. 2).

Als Werkstoffe für den Stabmagneten eignen sich besonders Bariumferrite oder auch gegossene Magnete aus Aluminium-Nickel-Cobalt-Legierung.

Nachfolgendes Beispiel veranschaulicht die Wirkungsweise der erfindungsgemäßen Anordnung.

### Beispiel

Eine Rakete von 20 cm Länge und einem Durchmesser von 3,5 cm hat einen Treibsatz von 25 g gepreßtem Schwarzpulver. Sie trägt außerdem eine Beiladung von 250 g Sprengstoff. Zur Kursstabilisierung ist am Ende der Rakete ein Hülsenleitwerk von 10cm Länge und 5 cm Durchmesser koaxial über den Raketenkörper geschoben, so daß das Hülsenende 5 cm über die Düsenöffnung hinausragt. Unterhalb der Rakete befindet sich ein Stabmagnet von 50 g Gewicht und einem magnetischen Moment von 5 · 10 ⁷V · s · m, dessen magnetische Nord-Süd-Achse um 45" gegen die Raketenachse verdreht ist, so daß nach Ausrichtung die Raketenspitze etwa nach Nordwest weist. Gleichzeitig mit der Magnetbefestigung ist eine schweremä- ßige Ausgleichung vorgenommen, so daß einerseits die Raketenachse waagerecht liegt und andererseits in der tragenden Flüssigkeit etwa der Schwebezustand erreicht wird. Die vollständige Raketenanordnung wird mit zufälliger Richtungsorientierung in eine konzentrierte CaC1₂-Lösung (Dichte 1,40 g/cm³) eingebracht, welche unter einem Druck von 150 bar steht. Nach etwa 2 Sekunden hat sich die Rakete in die vorgesehene Richtung eingependelt und weist auf den Zielort. Die Zündung des Treibsatzes erfolgt anschließend mit zeitlich um 5 Sekunden verzögertem Überdruckzünder. Sie bewegt sich darauf mit stabilem Kurs auf den Zielort zu, wo durch einen Aufschlagzünder die Sprengladung gezündet wird.

## Patentansprüche

1. Anordnung zur horizontalen Kursausrichtung von in Flüssigkeiten bewegten Raketen, dadurch gekennzeichnet, daß der Raketenkörper (1) mit einem Magneten (2) verbunden ist und die Raketenachse (3) und die magnetische Achse (4) des Magneten einen azimutalen Winkel « bilden, der in bezug auf den geomagnetischen Meridian (5) die Zielrichtung der Rakete bestimmt.

2. Anordnung nach Anspruch 1, dadurch gekennzeichnet, daß der Magnet (2) ein Stabmagnet ist.

3. Anordnung nach Anspruch 1 und 2, dadurch gekennzeichnet, daß durch Verlagern des Raketenschwerpunktes (Sp) mit Hilfe der Magnetanordnung der Höhenwinkel βder Bewegungsrichtung der Rakete (1) einstellbar ist.

## Claims

1. An arrangement for achieving the horizontal orientation of a rocket moving in a liquid, wherein a magnet (2) is attached to the rocket body (1), and the axis (3) of the rocket and the magnetic axis (4) of the magnet form an azimuthal angle α, which determines the direction of the rocket relative to the geomagnetic meridian (5).

2. An arrangement as claimed in claim 1, wherein the magnet (2) is a bar magnet.

3. An arrangement as claimed in claims 1 and 2, wherein the angle of elevation β of the direction of motion of the rocket (1) can be adjusted by displacing the center of gravity (Sp) of the rocket by means of the magnet arrangement.

## Revendications

1. Dispositif pour l'alignement du cap horizontal d'une roquette qui se déplace dans un milieu liquide, caractérisé en ce que le corps (1) de la roquette porte un aimant (2), l'axe (3) de la roquette et l'axe magnétique (4) de l'aimant formant par rapport au méridien géomagnétique N un angle azimutal e, qui détermine la direction horizontale de la roquette.

2. Dispositif suivant la revendication 1, caractérisé en ce que l'aimant (2) est un barreau aimanté.

3. Dispositif suivant la revendication 1 ou la revendication 2, caractérisé en ce que l'angle d'ascension β de la roquette (1) est réglable par le déplacement du centre de gravité (Sp) de la roquette par une modification de l'emplacement de l'aimant.
